# EUROPÄISCHE PATENTSCHRIFT

(11) **EP 1 812 274 B1**
(45) Veröffentlichungstag und Bekanntmachung des Hinweises auf die Patenterteilung: **09.06.2010**
(21) Anmeldenummer: 05794554.5
(22) Anmeldetag: 14.10.2005
(51) Int. Cl.: B61L 23/00, B61K 13/00

(54) **VORRICHTUNG ZUM ANZEIGEN VON ZUMINDEST EINEM ENTGLEISTEN RAD EINES SCHIENENGELEITETEN FAHRZEUGES**
DEVICE FOR DISPLAYING THE DERAILMENT STATE OF AT LEAST ONE WHEEL OF A RAIL-GUIDED VEHICLE
DISPOSITIF PERMETTANT DE DETECTER AU MOINS UNE ROUE DERAILLEE D'UN VEHICULE FERROVIAIRE

(30) Priorität: 19.10.2004 AT 17542004
(43) Veröffentlichungstag der Anmeldung: 01.08.2007
(73) Patentinhaber: ÖBB-Infrastruktur Aktiengesellschaft, 1120 Wien (AT); Hottinger Baldwin Messtechnik GmbH, 1230 Wien (AT)
(72) Erfinder: STEPHANIDES, Johannes, A-1200 Wien (AT); WELINGER, Walter, A-1060 Wien (AT)
(74) Vertreter: Itze, Peter
(86) Internationale Anmeldenummer: PCT/AT2005/000409
(87) Internationale Veröffentlichungsnummer: WO 2006/042349

(56) Entgegenhaltungen:
- EP-A- 0 816 200
- WO-A-03/014472
- DE-A1- 19 543 189
- US-B1- 6 412 332

## Beschreibung

Die Erfindung bezieht sich auf eine Vorrichtung zum Anzeigen von zumindest einem entgleisten Rad eines schienengeleiteten, insbesondere schienengeführten, Fahrzeuges, z. B. Triebfahrzeuges, wobei eine Schiene mit einem Untergrund, z. B. Holzschwelle, Betonplatte, über Befestigungsmittel lösbar verbunden ist.

Obwohl Entgleisungen von schienengeführten Fahrzeugen außerordentlich selten auftreten, ist der dabei verursachte Schaden an der Infrastruktur und auch an dem rollenden Material von besonderer Bedeutung. Es werden hierbei längere Strecken des Fahrweges zerstört und mit der Entgleisung eines Fahrzeuges eines Zuges wird kurzfristig die Entgleisung weiterer Fahrzeuge, insbesondere des gesamten Zuges, verursacht.

Durch die Liberalisierung auch auf dem Gebiet des schienengeführten Verkehrs wird der Einsatz von unterschiedlichsten Fahrzeugen als auch Wagen, insbesondere Güterwagen, ermöglicht. Die Bahnstrecken wurden ursprünglich für geringere Geschwindigkeiten als jetzt vorgesehen errichtet und mussten für dieselben ertüchtigt werden. Eine weitere Erschwernis besteht darin, dass das rollende Material für niedrigere Geschwindigkeiten konstruiert wurde als zurzeit eingesetzt.

Obwohl die oben angeführten Bedingungen berücksichtigt werden, können Entgleisungen aufgrund des Schienenweges als auch des rollenden Materials nicht ausgeschlossen werden.

Der vorliegenden Erfindung ist zur Aufgabe gesetzt, das Entgleisen zumindest eines Rades eines schienengeleiteten Verkehrs anzuzeigen. Derartige Vorrichtungen sind in Anbetracht der besonderen Bedeutung des Entgleisens vielfach bekannt. Ein entgleisendes Fahrzeug, so sich nicht ein Rad von demselben abgetrennt hat, weist ein Rad zwischen den Schienen und eines außerhalb der Schienen auf. Schienen weisen in der Regel beidseitig zu denselben Befestigungsmittel auf, um ihre Lage zu fixieren. Diese Befestigungsmittel müssen eine Fixierung der Schienen quer zur Längsrichtung, also innerhalb der Gleisebene, exakt erlauben, wohingegen normal zu derselben ein Einfedern des Gleises um 1 mm bis 2 mm ermöglicht sein soll.

Bei Entgleisung von Schienenfahrzeugen ist es von besonderer Bedeutung, dass dieselbe möglichst vorzeitig erfasst wird. Bei Entgleisung eines Schienenfahrzeuges läuft dasselbe, insbesondere das Rad, aber auch die Räder desselben, entlang der Schiene. Hierbei setzt dasselbe auf die Schienenbefestigungsmittel, z. B. Schrauben, Schienenklammern od. dgl., auf. Die bislang bekannten Vorrichtungen zum Anzeigen eines entgleisten Zuges sind lediglich geeignet, die Entgleisung dann anzuzeigen, wenn das Schienenrad jenseits der Befestigungsmittel zwischen den Schienen läuft. Damit ist eine wesentliche Verzögerung der Anzeige von Entgleisungen gegeben, so dass eine größere Zerstörung des Gleises und des rollenden Materials als auch Gefährdung der beförderten Personen gegeben ist.

Die DE 195 43 189 A1 hat eine Vorrichtung zum Anzeigen eines entgleisten schienengeführten Fahrzeuges zum Gegenstand. Das schienengeleitete Fahrzeug ist ein Förderwagen, der über eine integrierte Kettenbahn transportiert wird. Beim Entgleisen eines Förderwagens wird ein luftgefüllter Schlauch, der unterhalb der Schwellen angeordnet ist, beaufschlagt. Dieser Schlauch wird von einer Schiene zur anderen Schiene auf einer Schwelle geführt und von dieser erneut unterhalb der Schiene zu einer Entgleisungsüberwachungseinrichtung geführt und mit dieser verbunden. Am anderen Ende ist der Schlauch über einen Stopfen verschlossen. Der Schlauch weist in seinem Bereich der Überleitung von einer zur anderen Schiene auf der Schwelle eine Abdeckung aus einem U-Eisen auf. Oberhalb des Luftschlauches und des U-Eisens ist eine zwischen den Schienen sich erstreckende Bandgummiabdeckung vorgesehen. Wie diese Vorrichtung arbeitet, kann nicht entnommen werden. Es wird lediglich ausgeführt, dass ein entgleister Förderwagen über die Bandgummiabdeckung auf die U-Eisen-Auflage aufgeschoben wird, womit der Luftschlauch zusammengequetscht und im Differenzdruckauswertegerät ein Differenzdruck aufgebaut wird.

In der US 6 412 332 B1 wird eine Vorrichtung beschrieben, mit welcher von der Unterseite eines Schienenfahrzeuges nach unten herabhängende Teile detektiert werden sollen. Hierzu sind Detektoren vorgesehen, die quer zur Schienenlängsrichtung zwischen zwei Schwellen angeordnet sind. Diese Detektoren weisen Abdeckungen auf, die aus begreiflichen Gründen bis zur vertikalen Höhe der Schienenkopfunterkante geführt sind. Würde an dieser Vorrichtung ein bereits entgleister Zug vorbeifahren, so würden die Schienenräder noch höher angehoben und eine Entgleisung weiterhin gefördert werden. Eine Abdeckung der Schienenbefestigungsmittel liegt nicht vor.

In der US 6 564 467 B1 wird eine Vorrichtung zur Bestimmung der Unrundheit eines Wagenrädes beschrieben. Dabei wird davon ausgegangen, dass die Unrundheit lediglich bei der Lauffläche, nicht jedoch beim Flansch des Schienenrades vorliegt. Zu dieser Bestimmung ist unmittelbar neben dem Schienenkopf ein mechanischer Detektor vorgesehen, der eine obere im Querschnitt U-förmige Abdeckung aufweist, welche über eine Feder in Ausgangslage gehalten wird. Bei Beaufschlagung dieser oberen Abdeckung wird ein Umsetzer mit einer schrägen Fläche in Kooperation gebracht, wodurch die Einfederung bestimmt werden kann. Diese Vorrichtung ist aufgrund der konstruktiven Ausbildung nicht geeignet, einen entgleisenden Zug anzuzeigen, da bei einer Entgleisung dieselbe aufgrund der einwirkenden Kräfte vollkommen zerstört würde. Der Unterschied bei unrunden Rädern gegenüber runden Rädern ist relativ geringfügig, so dass auch nur geringe Kräfte auftreten, wohingegen bei einer Entgleisung wesentlich höhere Kräfte auftreten.

In der US 4 895 324 A wird eine transportable wieder verwendbare Vorrichtung zur Bestimmung der Entgleisung beschrieben, die keine Abdeckung aufweist.

In der AT 410 530 B, von welchem Stand der Technik die vorliegende Erfindung ausgeht, ist ein Entgleisungswarnsystem für Tunnelstrecken beschrieben. Als Fühler ist ein elektrischer Leiter oder auch ein Glasfaserleiter für Licht vorgesehen, die beim Entgleisen durchtrennt werden. Derartige Fühler können erst dann wirksam werden, wenn diese zwischen den Befestigungsmitteln nicht jedoch auf diesen oder zwischen den Schienen und diesen angeordnet sind. Damit tritt ein wesentlicher Nachteil, u. zw., dass ein großer Zeitbereich verstreicht, bis die Entgleisung angezeigt werden kann, auf, nachdem dieselbe stattgefunden hat.

Die erfindungsgemäße Vorrichtung zum Anzeigen von zumindest einem entgleisten Rad eines schienengeleiteten, insbesondere schienengeführten, Fahrzeuges, z. B. Triebfahrzeuges, wobei eine Schiene mit einem Untergrund, z. B. Holzschwelle, Betonplatte, über Befestigungsmittel, z. B. Schrauben, Klammern, lösbar verbunden ist, und unterhalb einer Schienenoberkante neben einer Schiene ein Fühler für ein entgleistes Rad angeordnet ist, und durch die Schienenoberkanten eine Gleisebene definiert ist, besteht im Wesentlichen darin, dass eine Abdeckung für den zumindest einen Fühler vorgesehen ist, die nach oben das/die Befestigungsmittel zumindest im Wesentlichen vor dem unmittelbaren Einwirken des entgleisten Rades und dasselbe in Richtung zur Schiene zumindest teilweise abdeckt, und der Fühler einen Druck-, Kraft-, Weg- und/oder Beschleunigungsfühler aufweist.

Die erfindungsgemäße Vorrichtung ist sowohl für einen Schotteroberbau als auch schotterlosen Oberbau geeignet, wobei für die Schienen lösbare Befestigungsmittel vorgesehen sind, die in der Regel oberhalb des Schienenfußes angeordnet werden. Durch die in der Regel zwei Schienen und der oberen Laufflächen der Schienenköpfe wird die Gleisebene definiert, an welcher die Schienenräder laufen. Bei Verlassen derselben durch die Räder kann und ist in der Regel ein Entgleisen des schienengeführten Fahrzeuges bedingt. Die Räder des Fahrzeuges laufen bei einer Entgleisung vorerst entlang der Schienen. Dies ist vor allen durch die Kreiselwirkung der Räder bedingt, da dieselben in ihrer Rotationsebene verbleiben, so nicht größere Kräfte einwirken. Das erste Anzeichen der Entgleisung ist somit, dass die Räder zwischen den Schienen und den Befestigungsmitteln bzw. auf denselben laufen. Es ist somit wesentlich, dass diese erste Stufe der Entgleisung bereits angezeigt werden kann. Gemäß der vorliegenden Erfindung ist eine Abdeckung für den zumindest einen Fühler vorgesehen, wobei die Abdeckung nach oben das/die Befestigungsmittel zumindest im Wesentlichen vor dem Einwirken des entgleisten Rades und dasselbe in Richtung zur Schiene zumindest teilweise abdeckt und der Fühler einen Druck-, Kraft-, Weg- und/oder Beschleunigungsaufnehmer aufweist.

Ein Druck-, Kraft-, Weg- und/oder Beschleunigungsaufnehmer als Fühler hat den Vorteil, dass Schwellenwerte eingestellt werden können, ab welchen ein erwünschtes Signal erreicht werden kann. Bei einem Lichtleiter oder elektrischen Leiter tritt, so dieselben durchtrennt werden, eine unmittelbare Indikation auf, die in der Regel nicht leicht auf die geminderte Höhe der einwirkenden Kräfte einstellbar, wie z. B. durch einen das Gleis Instandsetzenden, ist.

Reicht die Abdeckung unter den Schienenkopf, so ist eine zusätzliche Absicherung gegen eine Beaufschlagung durch Räder von entgleisten Schienenfahrzeugen gegeben, da auch Schwingungen der Räder Berücksichtigung finden.

Ist der Fühler durch einen Dehnmessstreifen gebildet, so kann ein besonders bewährter Fühler eingesetzt werden.

Verläuft die Abdeckung im Wesentlichen parallel zu der Gleisebene, so können auch bei einer Mehrzahl von Fühlern eine gleichzeitige Beaufschlagung derselben und damit ein redundantes System zum Anzeigen erreicht werden. Weist die Abdeckung Ausnehmungen, z. B. Öffnungen, zur Betätigung der Befestigungsmittel für die Schienen auf, so ist ein besonders wartungsfreundliches System gegeben, da eine Wartung der Schienenbefestigung unabhängig von der Vorrichtung zum Anzeigen der Entgleisung erfolgen kann.

Ist die Abdeckung aus Metall, insbesondere Stahl, aufgebaut, so kann eine besondere Aufnahmefähigkeit der Impulse durch das entgleisende Fahrzeug gegeben sein, wobei mit Stahl auch eine längere Beanspruchung gewährleistet ist.

Ist die Abdeckung mit dem Untergrund federnd verbunden, so kann eine Zerstörung des Untergrundes, z. B. Betonplatten, Holzschwellen, Betonschwellen, besonders geringfügig gehalten werden.

Schließt die Abdeckung in Ruhestellung im Wesentlichen mit einem oberen Ende des Befestigungsmittels ab, so kann die Beaufschlagung der Befestigungsmittel über die Räder besonders gering gehalten werden.

Sind zumindest zwei Fühler, insbesondere jeweils benachbart zu der/den Schiene(n), vorgesehen, so kann die Beaufschlagung durch die entgleisten Räder unmittelbar detektiert werden.

Ist ein Fühler mittig zwischen den Schienen angeordnet, so kann eine Entgleisung des Schienenfahrzeuges in beiden Richtungen zur Fahrtrichtung gleichwertig angezeigt werden.

Ist die Abdeckung der/des Fühler(s) unterhalb eines Schienenkopfes der, insbesondere zumindest zwei, Schienen angeordnet, so wird auf besonders einfache Art und Weise der Einfederung der Schienen Rechnung getragen.

Ist ein Ausgangssignal der/des Fühler(s) einem Warnsystem, insbesondere über einen Verstärker, zuleitbar, so kann eine Auswertung des Ausgangssignals besonders einfach durchgeführt werden.

Mit einer drahtlosen Übertragung des Ausgangssignals des Fühlers kann unabhängig von stationär gebundenen Systemen das Signal übermittelt werden.

Ist die Energiezufuhr zu dem/den Fahrzeug(en) unterbrechbar und/oder eine Bremsung der/des Fahrzeuge(s) einleitbar, so kann bei einer Entgleisung eine rasche Beendigung der Fahrt des Zuges mit zumindest einem entgleisten Fahrzeug eingeleitet werden.

Ist der Fühler erst nach Überschreitung einer unteren Belastungs- bzw. Beschleunigungsgrenze betätigbar, so kann sichergestellt werden, dass auch beim Wartungspersonal eine Betätigung der erfindungsgemäßen Vorrichtung ausgeschlossen wird.

Ist ein Fühler außerhalb des Bereiches zwischen den Schienen vorgesehen, und eine Abdeckung oberhalb der Befestigungsmittel angeordnet, so ist eine zusätzliche Sicherheit zur Anzeige von Entgleisungen gegeben.

Sind die Fühler in Fahrtrichtung gesehen hintereinander angeordnet, so ist sicher gestellt, dass ein redundantes System angeordnet ist.

Im Folgenden wird die Erfindung anhand der Zeichnungen näher erläutert.

Es zeigen:
- Fig. 1: einen Querschnitt durch ein Gleis und
- Fig. 2: eine Aufsicht auf den Bereich gemäß Fig. 1.

Die Schienen 1 definieren mit ihrer Schienenoberkante eine Gleisebene 2. Die Schienen sind mit einer Holzschwelle 3 über Schrauben 4 verbunden. Zwischen den Schienen sind Fühler 5 vorgesehen, die zwischen denselben und auch mittig derselben angeordnet sind. Diese Fühler sind durch Messdehnstreifen, also zur Messung der Belastung, der Kraft, der Wegänderung, aber auch durch Beschleunigungsfühler gebildet. Obwohl Dehnmessstreifen bevorzugt sind, können auch andere Fühler, wie beispielsweise piezoelektrische, hydraulische, pneumatische, schwingende Saiten eingesetzt werden.

Wie aus Fig. 2 deutlich ersichtlich, weist die Abdeckung 6 eine Abwinkelung 7 und 8 entgegen und in die Fahrtrichtungen a auf, die zum Auf- und Abfahren der Räder dient. Die Abdeckung 6, welche bis unter den Schienenkopf reicht, weist weiters Ausnehmungen 9 auf, über welche die Befestigungsmittel 4 für die Schienen betätigt werden können.

Das Ausgangssignal des Fühlers kann über einen Verstärker, beispielsweise über eine Funkanlage, weitergeleitet werden.

Auch kann vorgesehen sein, dass die Abdeckung federnd, beispielsweise über Metallfedern oder auch Kunststofffedern, wie gummielastische Zwischenlagen, mit dem Untergrund verbunden ist.

Der Fühler weist eine untere Grenze zur Betätigung auf, womit lediglich bei Überschreitung desselben ein Signal ausgelöst und damit auch weitergeleitet wird.

## Patentansprüche

1. *Gleis mit einer* Vorrichtung zum Anzeigen von zumindest einem entgleisten Rad eines schienengeleiteten Fahrzeuges, z. B. Triebfahrzeuges, einer Schiene (1), die mit einem Untergrund, z. B. Holzschwelle (3), Betonplatte, über Befestigungsmittel, z. B. Schrauben (4), Klammern, lösbar verbunden ist, *wobei* unterhalb einer Schienenoberkante neben einer Schiene ein Fühler (5) für ein entgleistes Rad angeordnet ist, und durch die Schienenoberkanten eine Gleisebene (2) definiert ist, **dadurch gekennzeichnet, dass** eine Abdeckung (6) für den Fühler (5) neben der Schiene vorgesehen ist, die nach oben das/die Befestigungsmittel (4) vor dem unmittelbaren Einwirken des entgleisten Rades und dasselbe in Richtung zur Schiene abdeckt, und der Fühler (5) einen Druck-, Kraft-, Weg- und/oder Beschleunigungsfühler aufweist.

2. Gleis mit einer Vorrichtung nach Anspruch 1, **dadurch gekennzeichnet, dass** die Abdeckung (6) unter den Schienenkopf reicht.

3. Gleis mit einer Vorrichtung nach Anspruch 1 oder 2, **dadurch gekennzeichnet, dass** der Fühler (5) einen Dehnmessstreifen aufweist.

4. Gleis mit einer Vorrichtung nach Anspruch 1, 2 oder 3, **dadurch gekennzeichnet, dass** die Abdeckung (6) im Wesentlichen parallel zu der Gleisebene (2) verläuft.

5. Gleis mit einer Vorrichtung nach einem der Ansprüche 1 bis 4, **dadurch gekennzeichnet, dass** die Abdeckung (6) in und vorzugsweise zusätzlich entgegen der Fahrtrichtung (a) abgewinkelt ist.

6. Gleis mit einer Vorrichtung nach einem der Ansprüche 1 bis 5, **dadurch gekennzeichnet, dass** die Abdeckung (6) Ausnehmungen, z. B. Öffnungen (9), zur Betätigung der Befestigungsmittel für Schienen aufweist.

7. Gleis mit einer Vorrichtung nach einem der Ansprüche 1 bis 6, **dadurch gekennzeichnet, dass** die Abdeckung (6) aus Metall, insbesondere Stahl, aufgebaut ist.

8. Gleis mit einer Vorrichtung nach einem der Ansprüche 1 bis 7, **dadurch gekennzeichnet, dass** die Abdeckung (6) mit dem Untergrund (3) federnd verbunden ist.

9. Gleis mit einer Vorrichtung nach einem der Ansprüche 1 bis 8, **dadurch gekennzeichnet, dass** die Abdeckung (6) in Ruhestellung im Wesentlichen mit einem oberen Ende oberhalb eines Befestigungsmittels (4) und gegebenenfalls der Gleisebene (2) abschließt.

10. Gleis mit einer Vorrichtung nach einem der Ansprüche 1 bis 9, **dadurch gekennzeichnet, dass** zumindest zwei Fühler (5), insbesondere jeweils benachbart zu der/den Schiene(n) (1), vorgesehen sind.

11. Gleis mit einer Vorrichtung nach einem der Ansprüche 1 bis 10, **dadurch gekennzeichnet, dass** ein Fühler (5) mittig zwischen den Schienen (1) angeordnet ist.

12. Gleis mit einer Vorrichtung nach einem der Ansprüche 1 bis 11, **dadurch gekennzeichnet, dass** die Abdeckung (6) der/des Fühler(s) (5) unterhalb eines Schienenkopfes der, insbesondere von zumindest zwei, Schienen (1) angeordnet ist.

13. Gleis mit einer Vorrichtung nach einem der Ansprüche 1 bis 12, **dadurch gekennzeichnet, dass** ein Ausgangssignal des Fühlers (5) einem Warnsystem, insbesondere über einen Verstärker, zuleitbar ist.

14. Gleis mit einer Vorrichtung nach einem der Ansprüche 1 bis 13, **dadurch gekennzeichnet, dass** das Ausgangssignal aus dem Fühler (5) drahtlos dem Warnsystem übermittelbar ist.

15. Gleis mit einer Vorrichtung nach einem der Ansprüche 1 bis 14, **dadurch gekennzeichnet, dass** über das Warnsystem die Energiezufuhr zu dem/den Triebfahrzeug(en) unterbrechbar und/oder eine Bremsung der/des Triebfahrzeuge(s) einleitbar ist.

16. Gleis mit einer Vorrichtung nach einem der Ansprüche 1 bis 15, **dadurch gekennzeichnet, dass** von dem Fühler (5) erst nach Überschreiten einer unteren Belastungs- bzw. Beschleunigungsgrenze ein Signal abgebbar ist.

17. Gleis mit einer Vorrichtung nach einem der Ansprüche 1 bis 16, **dadurch gekennzeichnet, dass** die Fühler (5) in Fahrtrichtung (a) gesehen hintereinander angeordnet sind.

## Claims

1. Track having a device for indicating at least one derailed wheel of a track-borne vehicle, e.g. a railway traction vehicle, on a rail (1) which is releasably connected to a substrate such as a wooden sleeper (3) or concrete slab, via fixing means such as screws (4) or brackets, wherein below an upper edge of the rail and adjacent to a rail is provided a sensor (5) for a derailed wheel, and the upper edges of the rail define a track plane (2), **characterised in that** a cover (6) for the sensor (5) is provided adjacent to the rail, which shields the fixing means (4) from the direct effect of the derailed wheel from above and in the direction of the rail, and the sensor (5) comprises a pressure, force, distance and/or acceleration sensor.

2. Track having a device according to claim 1, **characterised in that** the cover (6) extends underneath the rail head.

3. Track having a device according to claim 1 or 2, **characterised in that** the sensor (5) has a strain gauge.

4. Track having a device according to claim 1, 2 or 3, **characterised in that** the cover (6) extends substantially parallel to the track plane (2).

5. Track having a device according to one of claims 1 to 4, **characterised in that** the cover (6) is bent in the direction of travel (a) and preferably additionally counter to the direction of travel (a).

6. Track having a device according to one of claims 1 to 5, **characterised in that** the cover (6) has recesses, e.g. openings (9), for the purpose of operating the fixing means for rails.

7. Track having a device according to one of claims 1 to 6, **characterised in that** the cover (6) is made of metal, particularly steel.

8. Track having a device according to one of claims 1 to 7, **characterised in that** the cover (6) is resiliently connected to the substrate (3).

9. Track having a device according to one of claims 1 to 8, **characterised in that** the cover (6) in the resting position substantially terminates with an upper end above a fixing means (4) and optionally above the track plane (2).

10. Track having a device according to one of claims 1 to 9, **characterised in that** at least two sensors (5) are provided, in particular each being adjacent to the rail(s) (1).

11. Track having a device according to one of claims 1 to 10, **characterised in that** a sensor (5) is arranged centrally between the rails (1).

12. Track having a device according to one of claims 1 to 11, **characterised in that** the cover (6) of the sensor(s) (5) is arranged underneath a rail head of the, in particular at least two, rails (1).

13. Track having a device according to one of claims 1 to 12, **characterised in that** an output signal from the sensor (5) can be fed to a warning system, particularly through an amplifier.

14. Track having a device according to one of claims 1 to 13, **characterised in that** the output signal from the sensor (5) can be transmitted to the warning system wirelessly.

15. Track having a device according to one of claims 1 to 14, **characterised in that** through the warning system the energy supply to the railway traction vehicle(s) can be interrupted and/or braking of the railway traction vehicle(s) can be initiated.

16. Track having a device according to one of claims 1 to 15, **characterised in that** a signal can be emitted from the sensor (5) only after a lower loading or acceleration limit has been exceeded.

17. Track having a device according to one of claims 1 to 16, **characterised in that** the sensors (5) are arranged one behind the other, viewed in the direction of travel (a).

## Revendications

1. Voie avec un dispositif destiné à afficher le déraillement d'au moins une roue d'un véhicule ferroviaire, tel qu'un autorail, d'un rail (1) qui est assemblé de manière amovible à une fondation, telle qu'une traverse en bois (3), une dalle de béton, par l'intermédiaire de moyens de fixation, tels que des vis (4), des pinces, un capteur (5) de roue déraillée étant disposé à côté d'un rail, en dessous d'un bord supérieur du rail, et un plan de voie (2) étant défini par les bords supérieurs des rails, **caractérisée en ce qu'**il est prévu un cache (6) pour le capteur (5) à côté du rail, qui protège par le haut le ou les moyen(s) de fixation (4) contre l'influence directe de la roue déraillée et, de même, dans la direction vers le rail, et le capteur (5) comporte un capteur de pression, de force, de déplacement et/ou d'accélération.

2. Voie avec un dispositif selon la revendication 1, **caractérisée en ce que** le cache (6) s'avance en dessous du champignon du rail.

3. Voie avec un dispositif selon la revendication 1 ou 2, **caractérisée en ce que** le capteur (5) comporte un extensomètre.

4. Voie avec un dispositif selon la revendication 1, 2 ou 3, **caractérisée en ce que** le cache (6) est orienté sensiblement parallèlement au plan de voie (2).

5. Voie avec un dispositif selon l'une quelconque des revendications 1 à 4, **caractérisée en ce que** le cache (6) est plié dans et, de préférence en plus, dans le sens opposé à la direction de déplacement (a).

6. Voie avec un dispositif selon l'une quelconque des revendications 1 à 5, **caractérisée en ce que** le cache (6) comporte des évidements, tels que des orifices (9), pour manipuler les moyens de fixation pour les rails.

7. Voie avec un dispositif selon l'une quelconque des revendications 1 à 6, **caractérisée en ce que** le cache (6) est réalisé en métal, en particulier en acier.

8. Voie avec un dispositif selon l'une quelconque des revendications 1 à 7, **caractérisée en ce que** le cache (6) est assemblé de manière flexible avec la fondation (3).

9. Voie avec un dispositif selon l'une quelconque des revendications 1 à 8, **caractérisée en ce que** le cache (6) dans la position de repos ferme, pour l'essentiel, avec une extrémité supérieure au-dessus d'un moyen de fixation (4) et, le cas échéant, du plan de voie (2).

10. Voie avec un dispositif selon l'une quelconque des revendications 1 à 9, **caractérisée en ce qu'**il est prévu au moins deux capteurs (5), en particulier respectivement adjacents au ou aux rail(s) (1).

11. Voie avec un dispositif selon l'une quelconque des revendications 1 à 10, **caractérisée en ce qu'**un capteur (5) est disposé au milieu entre les rails (1).

12. Voie avec un dispositif selon l'une quelconque des revendications 1 à 11, **caractérisée en ce que** le cache (6) des ou du capteur(s) (5) est disposé en dessous du champignon des rails, en particulier d'au moins deux rails (1).

13. Voie avec un dispositif selon l'une quelconque des revendications 1 à 12, **caractérisée en ce qu'**un signal de sortie du capteur (5) peut être transmis vers un système d'alarme, en particulier par l'intermédiaire d'un amplificateur.

14. Voie avec un dispositif selon l'une quelconque des revendications 1 à 13, **caractérisée en ce que** le signal de sortie du capteur (5) peut être transmis sans fil vers le système d'alarme.

15. Voie avec un dispositif selon l'une quelconque des revendications 1 à 14, **caractérisée en ce que,** par l'intermédiaire du système d'alarme, l'acheminement d'énergie vers le ou les autorail(s) peut être interrompue et/ou un freinage du ou des autorail(s) peut être déclenché.

16. Voie avec un dispositif selon l'une quelconque des revendications 1 à 15, **caractérisée en ce que** le capteur (5) peut délivrer un signal uniquement après une valeur supérieure à une limite inférieure de charge ou d'accélération.

17. Voie avec un dispositif selon l'une quelconque des revendications 1 à 16, **caractérisée en ce que** les capteurs (5) sont disposés les uns derrière les autres par référence à la direction de déplacement (a).
